# EUROPÄISCHE PATENTSCHRIFT

(11) **EP 3 374 985 B1**
(45) Veröffentlichungstag und Bekanntmachung des Hinweises auf die Patenterteilung: **16.10.2019**
(21) Anmeldenummer: 16787871.9
(22) Anmeldetag: 27.10.2016
(51) Int. Cl.: G09F 23/00, G09F 3/02, G09F 3/14, G09F 7/18

(54) **BEFESTIGUNGSVORRICHTUNG**
FASTENING DEVICE
DISPOSITIF DE FIXATION

(30) Priorität: 10.11.2015 DE 102015119316
(43) Veröffentlichungstag der Anmeldung: 19.09.2018
(73) Patentinhaber: Eroform GmbH, 78664 Eschbronn - Locherhof (DE)
(72) Erfinder: KING, Sven, 78664 Eschbronn (DE)
(74) Vertreter: Witte, Weller & Partner Patentanwälte mbB
(86) Internationale Anmeldenummer: PCT/EP2016/075942
(87) Internationale Veröffentlichungsnummer: WO 2017/080840

(56) Entgegenhaltungen:
- WO-A1-2015/031501
- CA-A1- 2 041 694

## Beschreibung

Die vorliegende Erfindung betrifft eine Befestigungsvorrichtung zum Befestigen von Anzeigeelementen an langgestreckten Tragstrukturen wie Baumstämmen oder dergleichen, mit einem flexiblen Befestigungsband, um die Befestigungsvorrichtung an der Tragstruktur festzulegen, wobei das Befestigungsband einen dehnbaren Kunststoff-abschnitt aufweist, um das Befestigungsband um die Tragstruktur herum zu fixieren, und mit einem Befestigungsabschnitt, um das Anzeigeelement an dem Befestigungsband festzulegen.

Derartige Befestigungsvorrichtungen dienen dazu, Schilder an Baumstämmen, Pfählen oder Pfosten dauerhaft und zerstörungsfrei festzulegen.

Auf dem Gebiet der Beschilderung und insbesondere der Beschilderung an Bäumen oder Baumstämmen ist es allgemein bekannt, ein Schild oder einen Informationsträger in Form einer Platte oder einer Scheibe mittels einer Schraube im Holz des Baums zu verankern, um das Schild oder den Informationsträger gut sichtbar zu montieren und entsprechend dauerhaft an dem Baumstamm zu fixieren. Eine derartige Befestigung eines Informationsträgers ist beispielsweise aus der DE 196 05 709 C1 bekannt. Es ist ferner zur Beschilderung an Baumstämmen oder Pfählen bekannt, den Informationsträger bzw. das Schild mit einem Fixierband an dem Baumstamm oder Pfahl zu befestigen, indem das Fixierband um den Baumstamm oder Pfahl herumgelegt und die Enden verbunden werden. Derartige Befestigungsvorrichtungen sind beispielsweise bekannt aus DE 43 13 588 A1 oder DE 202 08 846 U1.

Nachteilig bei diesen Befestigungsvorrichtungen zum Befestigen von Informationsträgern oder Schildern an Baumstämmen ist es, dass das Holz der Baumstämme durch eine Schraubverbindung beschädigt wird oder aber die Fixierbänder durch das Wachstums des Baumes in die Rinde des Baumes einschneiden oder durch das Wachstum des Baumes zerreißen und entsprechend von dem Baumstamm abfallen.

Aus der DE 199 01 025 A1 ist ferner eine Befestigungsvorrichtung für Informationsträger oder Schilder bekannt, bei der der Informationsträger mittels eines flexiblen Kunststoff- oder Textilband an einem Pfosten befestigt werden. Nachteilig dabei ist es, dass keine dauerhafte und wetterfeste Befestigung durch das Kunststoff- oder Textilband gewährleistet werden kann.

Aus der WO 2015/031501 A1 ist eine Befestigungsvorrichtung gemäß dem Oberbegriff von Anspruch 1 bekannt, bei ein der flexibles Befestigungsband vorgesehen ist, um die Befestigungsvorrichtung an einem Handgelenk festzulegen, wobei das Befestigungsband einen dehnbaren Kunststoffabschnitt aufweist, um das Befestigungsband um das Handgelenk herum dehnbar zu fixieren, wobei ein Befestigungsabschnitt zur Festlegung des Anzeigeelementes am Befestigungsband vorgesehen ist und wobei der Kunststoffabschnitt eine Mehrzahl von Filmscharnieren aufweist.

Aus der CA 2 041 694 A1 ist ferner ein Vorrichtung bekannt, die aus einer Mehrzahl von Faltabschnitten besteht, die um einen Baumstamm herum angeordnet werden können, um den Baumstamm gegen Umwelteinflüsse, insbesondere durch Fadenschneider und dgl. zu schützen.

Vor diesem Hintergrund ist es die Aufgabe der vorliegenden Erfindung, eine Befestigungsvorrichtung bereitzustellen, die eine dauerhafte, stabile und schonende Befestigung von Informationsträgern oder Schildern an einer Tragstruktur, wie etwa an Baumstämmen, ermöglicht, wobei eine möglichst flexible Beabstandung des Befestigungsabschnittes von der Tragstruktur ermöglicht werden soll und ein möglichst flexibler Aufbau gewährleistet werden soll.

Diese Aufgabe wird durch eine Befestigungsvorrichtung gemäß Anspruch 1 gelöst.

Die Aufgabe der vorliegenden Erfindung wird somit vollständig gelöst.

Dadurch, dass das flexible Befestigungsband den dehnbaren Kunststoffabschnitt aufweist, kann ein dehnbarer Befestigungsring um den Baumstamm herumgelegt werden, der genügend Haltekraft ausübt, um das Anzeigeelement sicher an dem Baumstamm zu fixieren und gleichzeitig elastisch genug ist, um einerseits beim Wachstum des Baumes nicht in die Rinde des Baumes einzuschneiden und nicht durch die Vergrößerung des Stammdurchmessers zerstört zu werden. Weiterhin kann durch die Bereitstellung des flexiblen Kunststoffabschnitts mit den Filmscharnieren ein elastisches und dehnbares Band bereitgestellt werden, das mit technisch geringem Aufwand eine federnde Struktur bereitgestellt, die widerstandsfähig gegen Umwelteinflüsse ist und entsprechend eine dauerhafte Befestigung des Anzeigeelements an einem Baumstamm ermöglicht. Insgesamt können somit Anzeigeelemente dauerhaft und zerstörungsfrei bzw. schonend an Baumstämmen oder dergleichen befestigt werden, die beim Wachstum des Baumes nicht in der Rinde einschneiden und nicht durch die Vergrößerung des Stammdurchmessers zerstört werden.

Da der dehnbare Kunststoffabschnitt mindestens ein Element aufweist, mit einem ersten Ende an dem ein erstes Kupplungselement vorgesehen ist, und mit einem zweiten Ende, an dem ein zweites Kupplungselement vorgesehen ist, das zur lösbaren Kopplung mit einem ersten Kupplungselement ausgebildet ist, können beliebig viele Elemente miteinander gekoppelt werden, um eine Ankopplung an unterschiedlich großen Tragstrukturen zu erlauben.

Hierbei kann eine beliebige Anzahl von Elementen jeweils mit den zugeordneten ersten und zweiten Kupplungselementen miteinander koppelbar sein.

Auf diese Weise kann der Kunststoffabschnitt aus mehreren Elementen wahlweise zusammengesetzt werden, die jeweils mit ihren ersten und zweiten Enden koppelbar sind. Dies ermöglicht eine flexible Anpassung an Tragstrukturen unterschiedlicher Größe. Da einheitliche Elemente verwendet werden können, ergibt sich so eine besonders kostengünstige Ausführung.

Da am Befestigungsabschnitt jeweils ein erstes und ein zweites Kupplungselement vorgesehen sind, derart dass ein Element mit einem zweiten Kupplungselement und ein Element mit einem ersten Kupplungselement ankoppelbar sind, wird erfindungsgemäß eine direkte Ankopplung der Elemente an den Befestigungsabschnitt auf einfache und flexible Weise ermöglicht.

In einer bevorzugten Ausführungsform ist der Kunststoffabschnitt einstückig ausgebildet.

Dadurch kann der Kunststoffabschnitt mit technisch geringem Aufwand beispielsweise durch ein Kunststoffgussverfahren hergestellt werden.

In einer weiterhin bevorzugten Ausführungsform weisen die Filmscharniere jeweils eine Scharnierachse auf, die parallel zu einer Längsachse oder Längsrichtung der Tragstruktur ausgebildet sind.

Dadurch kann der elastische Kunststoffabschnitt um eine beliebig geformte Tragstruktur herumgelegt werden und gleichzeitig eine entsprechende Zugkraft ausüben, um die Befestigungsvorrichtung an der langgestreckten Tragstruktur zu fixieren.

In einer bevorzugten Ausführungsform ist der Kunststoffabschnitt abschnittsweise gefaltet ausgebildet.

Dadurch lässt sich mit technisch geringem Aufwand ein federndes Kunststoffelement bereitstellen, das eine entsprechende Zugkraft ausüben kann und die Befestigungsvorrichtung mit einer entsprechenden Haltekraft fixieren kann.

In einer bevorzugten Ausführungsform weist der Kunststoffabschnitt eine Mehrzahl von inneren und eine Mehrzahl von äußeren Filmscharnieren auf, die in radialer Richtung versetzt zueinander angeordnet sind.

Dadurch kann mit technisch geringem Aufwand ein biegbarer und dehnbarer Kunststoffabschnitt bereitgestellt werden, der eine entsprechende Zugkraft zum Befestigen der Befestigungsvorrichtung ausüben kann.

In einer bevorzugten Ausführungsform sind zwei der inneren Filmscharniere durch einen in umfänglicher Richtung angeordneten Steg miteinander verbunden.

Dadurch kann der Kunststoffabschnitt umfänglich an einer Oberfläche der langgestreckten Tragstruktur abgestützt werden.

In einer bevorzugten Ausführungsform ist den äußeren Filmscharnieren jeweils eine ringförmige Spange zugeordnet, die die äußeren Filmscharniere jeweils umfänglich umgeben.

Dadurch kann die Federkraft der äußeren Filmscharniere entsprechend eingestellt und eine entsprechend große und definierte Zugkraft durch den Kunststoffabschnitt bereitgestellt werden.

In einer bevorzugten Ausführungsform ist der Kunststoffabschnitt mit einer Mehrzahl von Abstandselementen verbunden, die an einer Innenseite des Befestigungsbandes angeordnet sind, um den Kunststoffabschnitt von einer Oberfläche der Tragstruktur zu beabstanden.

Dadurch kann eine Kontaktfläche zwischen dem Kunststoffabschnitt und der Oberfläche der Tragstruktur reduziert werden, so dass Feuchtigkeitsstau an der Oberfläche der Tragstruktur verringert werden kann und entsprechende Fäulnis vermieden werden kann.

Dabei ist es besonders bevorzugt, wenn die Abstandselemente jeweils an einem der umfänglichen Stege angeordnet sind.

Dadurch ist mit technisch geringem Aufwand ein entsprechender Anlageabschnitt realisierbar.

In einer bevorzugten Ausführungsform weisen die Abstandselemente einen konkav gekrümmten Anlageabschnitt auf.

Dadurch kann mit technisch geringem Aufwand die Anlagefläche zwischen dem Abstandselement und der Oberfläche der Tragstruktur reduziert werden.

In einer bevorzugten Ausführungsform weisen die Abstandselemente einen konvex gekrümmten Anlageabschnitt auf.

Dadurch kann mit technisch geringem Aufwand ein stabiles Abstandselement bereitgestellt werden.

In einer bevorzugten Ausführungsform sind die Anlageabschnitte jeweils in einer Längsrichtung der langgestreckten Tragstruktur gekrümmt ausgebildet.

Dadurch kann Feuchtigkeit an den Abstandselementen entsprechend ablaufen, so dass eine feuchtigkeitsbedingte Fäulnis vermieden werden kann.

In einer bevorzugten Ausführungsform sind die Abstandselemente einstückig mit dem Kunststoffabschnitt ausgebildet.

Dadurch lassen sich die Abstandselemente mit technisch geringem Aufwand zusammen mit dem Kunststoffabschnitt herstellen.

Es ist weiterhin bevorzugt, wenn der Kunststoffabschnitt an seinen gegenüberliegenden Enden mit einem Fixierband verbunden ist, das einen Rastverschluss für das Befestigungsband bildet.

Dadurch lässt sich das Befestigungsband mit geringem Aufwand dauerhaft um die langgestreckte Tragstruktur herum befestigen, so dass eine dauerhafte Befestigung der Anzeigeelemente möglich ist.

In einer bevorzugten Ausführungsform weist das Fixierband ein Abstandselement auf, um das Fixierband von der Oberfläche der Tragstruktur zu beabstanden.

Dadurch kann eine Feuchtigkeitsansammlung an der Oberfläche der Tragstruktur vermieden werden, wodurch insgesamt feuchtigkeitsbedingte Fäulnis verhindert werden kann.

Gemäß einer weiteren Ausgestaltung der Erfindung ist das erste Kupplungselement als hohlzylindrischer Abschnitt ausgebildet und das zweite Kupplungselement als zylindrischer Spreizabschnitt ausgebildet, der in Form, Größe und Anordnung derart ausgebildet ist, dass eine Einführung in einen hohlzylindrischen Abschnitt eines benachbarten Elements ermöglicht ist.

Dies ermöglicht eine besonders einfache Kopplung benachbarte Elemente miteinander.

Gemäß einer weiteren Ausgestaltung der Erfindung sind am Befestigungsabschnitt mittige Stützabschnitte zur Abstützung an der Tragstruktur vorgesehen.

Dies erleichtert eine Ausrichtung des Befestigungsabschnitts an der Tragstruktur.

Gemäß einer weiteren Ausgestaltung der Erfindung sind am Befestigungsabschnitt in den Ecken Ausnehmungen vorgesehen sind, die eine Schraubbefestigung eines Objektes oder eine Einführung von Stiften zur Ausrichtung des Befestigungsabschnittes oder eines daran aufgenommenen Objektes erlauben.

Dies erleichtert eine Ausrichtung und ein Anschrauben eines zu befestigenden Objektes am Befestigungsabschnitt.

Insgesamt ermöglicht die Befestigungsvorrichtung mit technisch geringem Aufwand eine dauerhafte Befestigung der Anzeigeelemente an langgestreckten Tragstrukturen und insbesondere an Bäumen oder Baumstämmen, wobei durch den dehnbaren Kunststoffabschnitt mit den Filmscharnieren eine Zugkraft aufgebracht werden kann, mittels der die Befestigungsvorrichtung an der langgestreckten Tragstruktur festgelegt werden kann. Dadurch, dass der elastische Abschnitt aus Kunststoff mit den Filmscharnieren gebildet ist, kann ein Befestigungsband bereitgestellt werden, das widerstandsfähig gegen Umwelteinflüsse ist und entsprechend dauerhaft das Anzeigeelement an der langgestreckten Tragstruktur fixieren kann. Durch die elastische Ausführung des Kunststoffabschnitts und durch die Filmscharniere kann eine Beschädigung der langgestreckten Tragstruktur vermieden werden und gleichzeitig ein Wachstum von Bäumen als langgestreckte Tragstruktur ermöglicht werden, ohne dass die Befestigungsvorrichtung in die Rinde einwächst oder von dem wachsenden Baumstamm abgeworfen wird.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Fig. 1: eine perspektivische Ansicht einer Befestigungsvorrichtung zum Befestigen von Anzeigeelementen an einer langgestreckten Tragstruktur;
- Fig. 2: eine perspektivische Detailansicht der Befestigungsvorrichtung aus Fig. 1;
- Fig. 3: eine perspektivische Ansicht einer alternativen Ausführungsform der Befestigungsvorrichtung aus Fig. 1
- Fig. 4: zwei Elemente, aus denen das Befestigungsband zusammengesetzt sein kann, übereinander ausgerichtet in einer fluchtenden Position, die eine Verbindung an den Enden erlaubt;
- Fig. 5: eine abgewandelte Ausführung des Befestigungsabschnitts in perspektivischer Darstellung, von der Seite der Tragstruktur aus gesehen;
- Fig. 6.: den Befestigungsabschnitt gemäß Fig. 5, von der Außenseite aus gesehen und
- Fig. 7: den Befestigungsabschnitt gemäß Fig. 5, mit jeweils einem auf jeder Seite angekoppelten Element.

In Fig. 1 ist eine Befestigungsvorrichtung perspektivisch dargestellt und allgemein mit 10 bezeichnet. Die Befestigungsvorrichtung 10 weist ein flexibles Befestigungsband 12 auf, das um eine langgestreckte Tragstruktur 14 wie z.B. ein Baumstamm 14 herumgelegt ist, um die Befestigungsvorrichtung 10 an der Tragstruktur 14 zu fixieren. Die langgestreckte Tragstruktur 14 weist eine Längsachse 15 auf. Die Befestigungsvorrichtung 10 weist ein Halteelement 16 auf, das an dem flexiblen Befestigungsband 12 befestigt ist, um entsprechend ein Anzeigeelement in Form eines Schildes oder einer Informationstafel zu lagern.

Das flexible Befestigungsband 12 weist einen dehnbaren, flexiblen Kunststoffabschnitt 18 und ein Fixierband 20 auf, wobei das Fixierband 20 an den axialen Enden des Kunststoffabschnitts 18 festgelegt ist. Das Fixierband 20 und der elastische Kunststoffabschnitt 18 sind dazu ausgebildet um die langgestreckte Tragstruktur 14 herumgelegt zu werden und durch Verbinden der Enden des Fixierbands 20 entsprechend an der langgestreckten Tragstruktur 14 festgelegt zu werden, wie es in Fig. 1 gezeigt ist.

Das Fixierband 20 weist einen Zahnabschnitt und ein Verschlusselement auf, um die gegenüberliegenden Enden des flexiblen Befestigungsbandes fest miteinander zu verbinden und das flexible Befestigungsband 14 entsprechend um die langgestreckte Tragstruktur 14 herum zu fixieren.

Der Kunststoffabschnitt 18 ist im Allgemeinen abschnittsweise gefaltet ausgebildet und vorzugsweise in einer Zickzackform gefaltet, wobei an den jeweiligen Knickpunkten flexible Filmscharniere gebildet sind, so dass der Kunststoffabschnitt 18 biegbar und in einer Längsrichtung dehnbar bzw. streckbar ist, um das flexible Befestigungsband 12 um die Tragstruktur 14 herumzuschlingen und eine Zugkraft zum Befestigen der Befestigungsvorrichtung 10 auszuüben.

Durch den streckbaren bzw. dehnbaren elastischen Kunststoffabschnitt 18 kann die Befestigungsvorrichtung 10 dauerhaft an einem Baumstamm als langgestreckte Tragstruktur 14 festgelegt werden, wobei sich das flexible Befestigungsband 14 entsprechend einem Wachstum des Baumstamms anpasst und ein Einwachsen des flexiblen Befestigungsbandes in den Baumstamm 14 vermieden werden kann.

Das Halteelement 14 oder das Anzeigeelement bzw. das Schild sind vorzugsweise mit dem Fixierband 20 verbunden oder auf das Fixierband 20 aufgesteckt.

In Fig. 2 ist eine perspektivische Detailzeichnung der Befestigungsvorrichtung 10 dargestellt. Die Befestigungsvorrichtung 10 weist das flexible Befestigungsband 12 auf, das durch den Kunststoffabschnitt 18 sowie das Fixierband 20 gebildet ist, wobei das Fixierband 20 an axialen Enden des Kunststoffabschnitts 18 fixiert ist. Das flexible Befestigungsband 12 bildet ein langgestrecktes Band, das an seinen Enden zu einer Ringform zusammengefügt werden kann, wie es in Fig. 2 dargestellt ist. Dadurch kann das flexible Befestigungsband 12 um die langgestreckte Tragstruktur 14 wie z.B. einen Baumstamm herumgelegt werden und entsprechend fixiert werden.

Das Fixierband 20 weist einen Zahnabschnitt 22 und ein Verschlusselement 24 auf, in das der Zahnabschnitt 22 einführbar ist. Der Zahnabschnitt 22 kann in dem Verschlusselement 24 verrasten, so dass ein Verbinden der jeweiligen Enden des Fixierbandes 20 durch Einführen des Zahnabschnitts 22 in das Verschlusselement 24 möglich ist. Das Verschlusselement 24 weist eine Raste auf, so dass der Zahnabschnitt 22 dauerhaft in dem Verschlusselement 24 verrastet, wobei der Zahnabschnitt 22 und das Verschlusselement 24 nicht zur nachträglichen Demontage vorgesehen sind.

Der Kunststoffabschnitt 18 ist aus einem Kunststoffmaterial gebildet und abschnittsweise gefaltet, wobei in den jeweiligen Knickpunkten biegbare bzw. flexible Abschnitte ausgebildet sind, die jeweils Filmscharniere 26 des Kunststoffabschnitts 18 bilden. Die Filmscharniere 26 weisen jeweils eine Scharnierachse auf, die parallel zu der Längsachse 15 der langgestreckten Tragstruktur 14 bzw. des Baumstamms 14 ausgerichtet sind. Durch die so angeordneten Filmscharniere 26 ist der Kunststoffabschnitt 18 um die Längsachse 15 biegbar und gleichzeitig ist der Kunststoffabschnitt 18 in seiner Längsrichtung dehnbar, so dass entsprechend eine Haltekraft aufgebracht werden kann und auf die Tragstruktur 14 ausgeübt werden kann, so dass eine einfache Halterung des flexiblen Befestigungsbandes 12 möglich ist.

In der hier dargestellten Ausführungsform weist der Kunststoffabschnitt 18 jeweils zwei benachbarte innere Filmscharniere 26 auf, die durch einen Steg 28 miteinander verbunden sind auf, wobei jeweils zwei der inneren Filmscharniere über ein äußeres Filmscharnier 26 miteinander verbunden sind. Dadurch wird abschnittsweise eine Zickzackstruktur gebildet, die jeweils an dem Steg 28 einen Anlageabschnitt für das flexible Befestigungsband 12 aufweist. An dem Steg 28 ist ein Abstandselement 30 angeordnet, das eine gekrümmte Oberfläche aufweist, die in dieser Ausführungsform konvex gekrümmt ist. Dadurch kann die Anlagefläche des Kunststoffabschnitts 18 an der langgestreckten Tragstruktur 14 reduziert werden, so dass Feuchtigkeitsansammlungen reduziert werden können und entsprechend Schimmelbefall der Oberfläche der Tragstruktur 14 vermieden werden kann.

In einer bevorzugten Ausführungsform ist der Kunststoff des Kunststoffabschnitts 18 beständig gegen UV-Strahlung und Witterungseinflüsse und weist eine schädlingshemmende Zusammensetzung oder Beschichtung auf und insbesondere eine fungizide Beschichtung auf.

Das Fixierband 20 kann ferner eine oder mehrere Abstandselemente aufweisen, um das Fixierband 20 entsprechend beabstandet von der Oberfläche der Tragstruktur 14 zu halten, so dass einerseits die Kontaktfläche des Fixierbands 20 an der Oberfläche der Tragstruktur 14 reduziert ist und gleichzeitig Feuchtigkeitsansammlungen an dem Fixierband 20 vermieden werden können.

Der Kunststoffabschnitt 18 ist vorzugsweise einstückig ausgebildet und in einem Kunststoffspritz- oder -gußverfahren hergestellt. Die Abstandselemente 30 sind in einer besonderen Ausführungsform einstückig mit dem Kunststoffabschnitt 18 ausgebildet.

In Fig. 3 ist eine alternative Ausführungsform der Befestigungsvorrichtung 10 perspektivisch dargestellt. Gleiche Elemente sind mit gleichen Bezugszeichen bezeichnet, wobei hier lediglich die Besonderheiten erläutert sind.

Die Abstandselemente 30 sind jeweils an jedem zweiten der Stege 28 ausgebildet und weisen eine konkav gekrümmte Oberfläche auf, so dass zwei langgestreckte Anlageabschnitte gebildet werden. Die Anlageabschnitte dienen dazu den Kunststoffabschnitt 18 von der Oberfläche der Tragstruktur 14 zu beabstanden und die Kontaktfläche zu reduzieren. Die Abstandselemente 30 sind um eine Längsachse gebogen ausgebildet, die parallel zu der Längsachse 15 ausgerichtet ist, so dass Feuchtigkeit an den Abstandelementen 30 einfach ablaufen kann.

Der Kunststoffabschnitt 18 weist ferner eine Mehrzahl von Spangen 32 auf, die zylinderförmig ausgebildet sind und um die äußeren Filmscharniere 26 herum angeordnet sind und jeweils mit einem Verbindungsabschnitt zwischen den äußeren und den inneren Filmscharnieren verbunden sind. Die Spangen verstärken eine Federkraft der äußeren Filmscharniere, so dass die Federkraft in Längsrichtung des Kunststoffabschnitts 18 erhöht werden kann.

Anhand der Fig. 4 bis 7 wird eine Abwandlung der zuvor beschriebenen Ausführung der Befestigungsvorrichtung im Folgenden erläutert.

Um eine Anpassung an unterschiedliche Größen von Tragstrukturen (z.B. unterschiedliche Baumdurchmesser) 14 zu erleichtern, ist das Befestigungsband 12 aus einer beliebigen Anzahl von Elementen 34, 36 gemäß Fig. 4 zusammensetzbar.

Jedes der Elemente 34, 40 ist identisch aufgebaut und weist ein erstes Ende und ein zweites Ende auf. Das erste Ende weist ein erstes Kupplungselement 36 in Form eines hohlzylindrischen Abschnitts auf. Das zweite Ende weist ein zweites Kupplungselement 38 in Form eines längsseitig geschlitzten, zylindrischen Abschnitts auf. Dabei sind Form, Größe und Anordnung so aufeinander abgestimmt, dass jeweils ein Element 40 mit seinem zweiten Kupplungselement 38 in ein erstes Kupplungselement 36 eines benachbarten Elements 34 eingesteckt und fixiert werden kann, wenn die beiden Elemente 34, 40 zueinander in geeigneter Weise ausgerichtet sind, wie in Fig. 4 durch eine gemeinsame Längsachse 42 angedeutet ist.

Wie aus den Fig. 5 und 6 zu ersehen ist, kann der Befestigungsabschnitt 16a entsprechend angepasst werden, so dass an seiner der Tragstruktur 14 zugewandten Seite auf einer Seite ein erstes Kupplungselement 36 und auf der anderen Seite ein zweites Kupplungselement 38 angeordnet ist.

Somit lassen sich Elemente unmittelbar mittels der Steckverbindung am Befestigungsabschnitt 16a ankoppeln.

Der Befestigungsabschnitt 16a weist hierbei eine quaderförmige Grundform auf, mit jeweils einem in Richtung zur Tragstruktur 14 hervorstehenden Stützabschnitt 44, 46 in der Mitte. So ergibt sich in Verbindung mit den angekoppelten Elementen eine gute Ausrichtung an der Tragstruktur 14.

In den Eckbereichen des Befestigungsabschnitts 16a sind ferner durchgehende Ausnehmungen ausgebildet, die als Schraubaufnahmen dienen können oder zur Einführung von Stiften, um eine Ausrichtung eines zu befestigenden Objektes am Befestigungsabschnitt 16a zu erleichtern.

In der Mitte des Befestigungsabschnitts 16a ist eine zentrale Ausnehmung 52 vorgesehen, die dem gleichen Zweck dient, wie die übrigen Ausnehmungen 47 bis 51.

Der Befestigungsabschnitt 16a kann auf kostengünstige Weise als Kunststoffspritzgussteil hergestellt werden.

## Patentansprüche

1. Befestigungsvorrichtung (10) zum Befestigen von Anzeigeelementen an langgestreckten Tragstrukturen (14) wie Baumstämmen oder dgl., mit:
- einem flexiblen Befestigungsband (12), um die Befestigungsvorrichtung (10) an der Tragstruktur (14) festzulegen, wobei das Befestigungsband (12) einen dehnbaren Kunststoffabschnitt (18) aufweist, um das Befestigungsband (12) um die Tragstruktur (14) herum dehnbar zu fixieren, und
- einem Befestigungsabschnitt (16, 16a), um das Anzeigeelement an dem Befestigungsband (12) festzulegen,
- wobei der Kunststoffabschnitt (18) eine Mehrzahl von Filmscharnieren (26) aufweist,
**dadurch gekennzeichnet,**
- **dass** der dehnbare Kunststoffabschnitt (18) mindestens ein Element (34, 40) aufweist, mit einem ersten Ende, an dem ein erstes Kupplungselement (36) vorgesehen ist, und mit einem zweiten Ende, an dem ein zweites Kupplungselement (38) vorgesehen ist, das zur lösbaren Kopplung mit einem ersten Kupplungselement (36) ausgebildet ist,
- und **dass** am Befestigungsabschnitt (16a) ebenfalls jeweils ein solches erstes und ein solches zweites Kupplungselement (38, 40) vorgesehen sind, derart dass eines der mindestens einen Elemente (34,40) mit einem zweiten Kupplungselement (38) und eines der mindestens einen Elemente (34,40) mit einem ersten Kupplungselement (36) ankoppelbar sind.

2. Befestigungsvorrichtung nach Anspruch 1, **dadurch gekennzeichnet, dass** die Mehrzahl von Filmscharnieren (26) jeweils eine Scharnierachse aufweisen, die parallel zu einer Längsachse (15) der Tragstruktur (14) ausgebildet sind.

3. Befestigungsvorrichtung nach einem Ansprüche 1 bis 2, **dadurch gekennzeichnet, dass** der Kunststoffabschnitt (18) abschnittsweise gefaltet ausgebildet ist.

4. Befestigungsvorrichtung nach einem der Ansprüche 1 bis 3, **dadurch gekennzeichnet, dass** der Kunststoffabschnitt (18) eine Mehrzahl von inneren und eine Mehrzahl von äußeren Filmscharnieren (26) aufweist, die in radialer Richtung versetzt zueinander angeordnet sind.

5. Befestigungsvorrichtung nach Anspruch 4, **dadurch gekennzeichnet, dass** jeweils zwei der inneren Filmscharniere (26) durch einen in umfänglicher Richtung angeordneten Steg (28) miteinander verbunden sind.

6. Befestigungsvorrichtung nach Anspruch 4 oder 5, **dadurch gekennzeichnet, dass** den äußeren Filmscharnieren (26) jeweils eine ringförmige Spange (32) zugeordnet ist, die die äußeren Filmscharniere (26) jeweils umfänglich umgeben.

7. Befestigungsvorrichtung nach einem der Ansprüche 1 bis 6, **dadurch gekennzeichnet, dass** der Kunststoffabschnitt (18) mit einer Mehrzahl von Abstandselementen (30) verbunden ist, die an einer Innenseite des Befestigungsbandes (12) angeordnet sind, um den Kunststoffabschnitt (18) von einer Oberfläche der Tragstruktur (14) zu beabstanden.

8. Befestigungsvorrichtung nach Anspruch 7, **dadurch gekennzeichnet, dass** die Abstandselemente (30) jeweils an einem der umfänglichen Stege (28) angeordnet sind.

9. Befestigungsvorrichtung nach Anspruch 7 oder 8, **dadurch gekennzeichnet, dass** die Abstandselemente (30) einen konkav oder konvex gekrümmten Anlageabschnitt aufweisen.

10. Befestigungsvorrichtung nach Anspruch 9 , **dadurch gekennzeichnet, dass** die Anlageabschnitte jeweils in einer Längsrichtung der langgestreckten Tragstruktur (14) gekrümmt ausgebildet sind.

11. Befestigungsvorrichtung nach einem der Ansprüche 1 bis 10, **dadurch gekennzeichnet, dass** der Kunststoffabschnitt (18) an seinen gegenüberliegenden Enden mit einem Fixierband (20) verbunden ist, das einen Rastverschluss (24) für das Befestigungsband (12) bildet, wobei das Fixierband (20) vorzugsweise ein Abstandselement aufweist, um das Fixierband (20) von einer Oberfläche der Tragstruktur (14) zu beabstanden.

12. Befestigungsvorrichtung nach einem der Ansprüche 1 bis 11, **dadurch gekennzeichnet, dass** eine beliebige Anzahl von Elementen (34, 40) jeweils mit den zugeordneten ersten und zweiten Kupplungselementen (38, 40) miteinander koppelbar ist.

13. Befestigungsvorrichtung nach einem der Ansprüche 1 bis 12, **dadurch gekennzeichnet, dass** das erste Kupplungselement (36) als hohlzylindrischer Abschnitt ausgebildet ist, und dass das zweite Kupplungselement (38) als zylindrischer Spreizabschnitt ausgebildet ist, der in Form, Größe und Anordnung derart ausgebildet ist, dass eine Einführung in einen hohlzylindrischen Abschnitt eines benachbarten Elements (34, 40) ermöglicht ist.

14. Befestigungsvorrichtung nach einem der vorhergehenden Ansprüche, **dadurch gekennzeichnet, dass** am Befestigungsabschnitt (16a) mittige Stützabschnitte (44, 46) zur Abstützung an der Tragstruktur (14) vorgesehen sind.

15. Befestigungsvorrichtung nach einem der vorhergehenden Ansprüche, **dadurch gekennzeichnet, dass** am Befestigungsabschnitt (16a) in den Ecken Ausnehmungen (47, 48, 49, 50) vorgesehen sind, die eine Schraubbefestigung eines Objektes oder eine Einführung von Stiften zur Ausrichtung des Befestigungsabschnittes (16a) oder eines daran aufgenommenen Objektes erlauben.

## Claims

1. Fixation device (10) for fixing of display elements at elongated support structures (14) such as tree trunks or similar, comprising:
- a flexible fixation band (12) for securing the fixation device (10) to the carrying structure (14), wherein the fixation band (12) comprises an extendable plastic section (18) to secure the fixation band (12) about the carrying structure (14) in a yieldable way; and
- a fixation section (16, 16a) to secure the display element at the fixation band (12),
- wherein the plastic section (18) comprises a plurality of integral hinges (26),
**characterized in that**
- the extendable plastic section (18) comprises at least one element (34, 40) having a first end, wherein a first coupling element (36) is provided, and a second end, wherein a second coupling element (38) is provided that is configured for a releasable coupling with one first coupling element (36),
- and **in that** at the fixation section (16a) also such a first and a second coupling element (38, 40) is respectively provided so that one of the at least one element (34,40) with a second coupling element (38) and one of the at least one elements (34, 40) with a first coupling element (36) can be coupled thereto.

2. Fixation device according to claim 1, **characterized in that** in the plurality of integral hinges (26) each has a hinge axis that extends parallel to a longitudinal axis (15) of the carrying structure (14).

3. Fixation device according to any of claims 1 to 2, **characterized in that** the plastic section (18) is configured folded in sections.

4. Fixation device according to any of claims 1 to 3, **characterized in that** the plastic section (18) comprises a plurality of inner and a plurality of outer integral hinges (26) that are arranged offset with respect to each other in radial direction.

5. Fixation device according to claim 4, **characterized in that** two inner integral hinges (26) respectively are connected with each other in peripheral direction by an assigned ridge (28).

6. Fixation device according to claim 4 or 5, **characterized in that** to each outer integral hinge (26) there is assigned an annular clip (32) which surrounds the respective outer integral hinge (26) in peripheral direction.

7. Fixation device according to any of claims 1 to 6, **characterized in that** the plastic section (18) is connected with a plurality of spacer elements (30) that are provided at one inner side of the fixation band (12) for spacing the plastic section (18) from a surface of the carrying structure (14).

8. Fixation device according to claim 7, **characterized in that** the spacer elements (30) are each provided at one of the peripheral ridges (28).

9. Fixation device according to claim 7 or 8, **characterized in that** the spacer elements (30) comprise a resting section that is curved concavely or convexly.

10. Fixation device according to claim 9, **characterized in that** the resting sections each are configured curved in a longitudinal direction of the longitudinal carrying structure (14).

11. Fixation device according to any of claims 1 to 10, **characterized in that** the plastic section (18) at its opposing end is connected to a securing band (20) that provides a locking closure (24) for the fixation band (12), wherein the securing band (20) preferably comprises a spacer element for spacing the securing band (20) from the surface of the carrying structure (14).

12. Fixation device according to any of claims 1 to 11, **characterized in that** any number of elements (34, 40) can be coupled respectively to the assigned first and second coupling elements (38, 40).

13. Fixation device according to any of claims 1 to 12, **characterized in that** the first coupling element (36) is configured as a hollow cylindrical section, and **in that** the second coupling element (38) is configured as a cylindrical spread section which is configured in its shape, size and arrangement so that an inserting into a hollow cylindrical section of an adjacent element (34, 40) is possible.

14. Fixation device according to any of the preceding claims, **characterized in that** at the fixation section (16a) there are provided central supporting sections (44, 46) for supporting at the carrying structure (14).

15. Fixation device according to any of the preceding claims, **characterized in that** at the fixation section (16a) openings (47, 48, 49, 50) are provided at the corners that allow to secure an object by screwing or by inserting pins for aligning the fixation section (16a) or an object received thereon.

## Revendications

1. Dispositif de fixation (10) pour la fixation d'éléments d'affichage sur des structures porteuses allongées (14) telles que des troncs d'arbres ou similaires, comprenant :
- une bande de fixation flexible (12) pour fixer le dispositif de fixation (10) à la structure porteuse (14), la bande de fixation (12) présentant une portion en plastique extensible (18) pour fixer de manière extensible la bande de fixation (12) autour de la structure porteuse (14), et
- une portion de fixation (16, 16a) pour fixer l'élément d'affichage à la bande de fixation (12),
- la portion en plastique (18) présentant une pluralité de charnières à film (26),
**caractérisé en ce que**
- la portion en plastique extensible (18) présente au moins un élément (34, 40) avec une première extrémité au niveau de laquelle est prévu un premier élément d'accouplement (36), et avec une deuxième extrémité au niveau de laquelle est prévu un deuxième élément d'accouplement (38), qui est réalisé pour l'accouplement détachable à un premier élément d'accouplement (36),
- et **en ce qu'**au niveau de la portion de fixation (16a) sont également prévus à chaque fois un tel premier et un tel deuxième élément d'accouplement (38, 40) de telle sorte que l'un des au moins un élément (34, 40) puisse être accouplé à un deuxième élément d'accouplement (38) et que l'un des au moins un élément (34, 40) puisse être accouplé à un premier élément d'accouplement (36).

2. Dispositif de fixation selon la revendication 1, **caractérisé en ce que** la pluralité de charnières à film (26) présentent chacune un axe de charnière, lesquels axes de charnière sont réalisés parallèlement à un axe longitudinal (15) de la structure porteuse (14).

3. Dispositif de fixation selon l'une quelconque des revendications 1 et 2, **caractérisé en ce que** la portion en plastique (18) est réalisée de manière en partie pliée.

4. Dispositif de fixation selon l'une quelconque des revendications 1 à 3, **caractérisé en ce que** la portion en plastique (18) présente une pluralité de charnières à film intérieures et une pluralité de charnières à film extérieures (26) qui sont disposées de manière décalée les unes par rapport aux autres dans la direction radiale.

5. Dispositif de fixation selon la revendication 4, **caractérisé en ce qu'**à chaque fois deux des charnières à film intérieures (26) sont connectées l'une à l'autre par une nervure (28) disposée dans la direction périphérique.

6. Dispositif de fixation selon la revendication 4 ou 5, **caractérisé en ce qu'**à chaque fois une attache annulaire (32) est associée aux charnières à film extérieures (26), lesquelles attaches entourent à chaque fois sur la périphérie les charnières à film extérieures (26).

7. Dispositif de fixation selon l'une quelconque des revendications 1 à 6, **caractérisé en ce que** la portion en plastique (18) est connectée à une pluralité d'éléments d'espacement (30) qui sont disposés au niveau d'un côté intérieur de la bande de fixation (12) afin d'espacer la portion en plastique (18) d'une surface de la structure porteuse (14).

8. Dispositif de fixation selon la revendication 7, **caractérisé en ce que** les éléments d'espacement (30) sont à chaque fois disposés au niveau de l'une des nervures périphériques (28).

9. Dispositif de fixation selon la revendication 7 ou 8, **caractérisé en ce que** les éléments d'espacement (30) présentent une portion d'application de courbure concave ou convexe.

10. Dispositif de fixation selon la revendication 9, **caractérisé en ce que** les portions d'application sont à chaque fois réalisées sous forme courbe dans une direction longitudinale de la structure porteuse allongée (14).

11. Dispositif de fixation selon l'une quelconque des revendications 1 à 10, **caractérisé en ce que** la portion en plastique (18) est connectée au niveau de ses extrémités opposées à une bande de fixage (20) qui forme une fermeture par encliquetage (24) pour la bande de fixation (12), la bande de fixage (20) présentant de préférence un élément d'espacement pour espacer la bande de fixage (20) d'une surface de la structure porteuse (14).

12. Dispositif de fixation selon l'une quelconque des revendications 1 à 11, **caractérisé en ce qu'**un nombre quelconque d'éléments (34, 40) peuvent à chaque fois être accouplés les uns aux autres avec les premier et deuxième éléments d'accouplement associés (38, 40).

13. Dispositif de fixation selon l'une quelconque des revendications 1 à 12, **caractérisé en ce que** le premier élément d'accouplement (36) est réalisé sous forme de portion cylindrique creuse et **en ce que** le deuxième élément d'accouplement (38) est réalisé sous forme de portion d'écartement cylindrique qui est réalisée de par sa forme, sa taille et sa disposition de telle sorte qu'elle puisse être introduite dans une portion cylindrique creuse d'un élément adjacent (34, 40).

14. Dispositif de fixation selon l'une quelconque des revendications précédentes, **caractérisé en ce qu'**au niveau de la portion de fixation (16a) sont prévues des portions d'appui centrales (44, 46) pour le support contre la structure porteuse (14).

15. Dispositif de fixation selon l'une quelconque des revendications précédentes, **caractérisé en ce qu'**au niveau de la portion de fixation (16a), dans les coins, sont prévus des évidements (47, 48, 49, 50) qui permettent une fixation par vissage d'un objet ou une introduction de goupilles pour l'orientation de la portion de fixation (16a) ou d'un objet reçu sur celle-ci.
